# EUROPÄISCHE PATENTSCHRIFT

(11) **EP 0 767 004 B1**
(45) Veröffentlichungstag und Bekanntmachung des Hinweises auf die Patenterteilung: **04.12.2002**
(21) Anmeldenummer: 96115497.8
(22) Anmeldetag: 26.09.1996
(51) Int. Cl.: B02C 18/18

(54) **Schneidwerkzeug für Zerkleinerungsmaschinen**
Cutting tool for disintegrators
Outil de coupe pour déchiqueteurs

(30) Priorität: 04.10.1995 DE 29515768 U
(43) Veröffentlichungstag der Anmeldung: 09.04.1997
(62) Teilanmeldung aus: 01127043.6
(73) Patentinhaber: Holz-, Metall-, Abfall-, Recyclingtechnik GmbH, 79576 Weil am Rhein (DE)
(72) Erfinder: Päper, Bernd, 4114 Hofstetten (CH)
(74) Vertreter: Patentanwälte Dr. Solf & Zapf

(56) Entgegenhaltungen:
- EP-A- 0 387 868
- DE-A- 4 000 887
- DE-A- 4 242 740
- US-A- 4 164 329

## Beschreibung

Die Erfindung betrifft Schneidwerkzeuge für Zerkleinerungsmaschinen.

Eine solche Zerkleinerungsmaschine ist aus der DE 42 42 740 A1 bekannt. Diese Zerkleinerungsmaschine weist eine Schneidwelle auf, die mit Schneidwerkzeugen bestückt ist. Die Schneidwerkzeuge bilden über die Oberfläche der Schneidwelle hinausragende Abschnitte. In der Zerkleinerungsmaschine ist angrenzend an die Schneidwelle mindestens eine Schneidplatte angeordnet, deren Schnittseite komplementär zu den über die Oberfläche der Schneidwelle hinausragenden Abschnitten der Schneidwerkzeuge ausgebildet ist.

In Fig. 1 ist diese Zerkleinerungsmaschine im Querschnitt im Bereich der Schneidwelle 1 dargestellt. Fig. 2 zeigt eine Draufsicht auf einen Bereich der Schneidwelle 1 mit den hierbei verwendeten Schneidwerkzeugen 2. Die Schneidwelle 1 ist eine Vollwelle, die um ihre Längsachse drehbar gelagert und antreibbar ist.

Angrenzend an den umfang der Schneidwelle 1 sind die Schneidplatte 3, zwei Nachschnittbalken 4 und eine als Abstreifbalken 5 dienende weitere Schneidplatte angeordnet, die jweils komplemantär zu der Oberfläche der Welle ausgebildet sind und mit dieser als Gegenschnittelement zusammenwirken. Die Nachschnittbalken 4 werden von U-förmigen Führungselementen 6 gehalten und deren Abstand zur Schneidwelle 1 kann mittels Stellschrauben 7 verstellt werden.

Unterhalb der Schneidwelle 1 ist im Bereich zwischen der Schneidplatte 3 und dem Abstreifbalken 5 ein Sieb 8 vorgesehen, der an Verstärkungsringen 9 befestigt ist. Mit dem vom Sieb 8 abgewandten Bereich greift die Welle 1 in einen Beschickungsraum ein und nimmt zu zerkleinerndes Material in einen Zwischenraum 10 zwischen der Welle 1 und dem Sieb 8 mit. Die über die Oberfläche der Welle 1 vorstehenden Schneidwerkzeuge 2 bewirken die Mitnahme des zu zerkleinernden Materials, wobei beim Vorbeigang an der Schneidplatte 3 bzw. den Nachschnittbalken 4 ein Gegenschnitt bewirkt wird, wodurch das zu zerkleinernde Material zerschnitten bzw. zerspant wird. Durch einen wiederholten Gegenschnitt an der Schneidplatte 3 und den Nachschnittbalken 4 wird das Material zu Granulat zerkleinert, bis dessen Korngröße so klein ist, daß die Körner durch den Sieb hindurch in einen Auffangbehälter fallen.

Die hierbei verwendeten Schneidwerkzeuge 2 sind länglich ausgebildet und weisen entweder einen quadratischen oder kreisförmigen Querschnitt auf. Die Schneidwerkzeuge 2 lagern in in die Schneidwelle 1 eingebrachten Ausnehmungen 11. Die Ausnehmungen 11 sind quer zur Längsachse der Schneidwelle 1 ausgerichtet und so ausgebildet, daß die Schneidwerkzeuge 2 mit ihrer in Drehrichtung 12 zeigenden Stirnfläche 13 über die Oberfläche bzw. Mantelfläche der Schneidwelle 1 vorstehen und mit ihrer entgegen der Drehrichtung 12 zeigenden Stirnfläche 13 gegen eine durch die Ausnehmung 11 gebildete Anlagefläche 14 abstützen.

Zur Aufnahme der im Querschnitt quadratischen Schneidwerkzeuge 2 ist die Ausnehmung 11 im Querschnitt V-förmig mit zwei schräg gestellten Auflageflächen 15 ausgebildet, so daß das in die Ausnehmung 11 eingesetzte Formwerkzeug 2 formschlüssig in der Ausnehmung lagert. Zur Aufnahme der im Querschnitt kreisförmigen Schneidwerkzeuge 2 sind die Ausnehmungen 11 rillenförmig mit U-förmigem Querschnitt ausgebildet, so daß auch das Schneidwerkzeug 2 vollständig formschlüssig in der Ausnehmung lagert.

Die im Querschnitt quadratischen Messer sind diagonal hochkant stehend auf der Welle 1 angeordnet und bilden eine Schneidkante 16 mit der form einer nach oben vorstehenden Schneidspitze 17.

Aufgabe der Erfindung ist es, Schneidwerkzeuge zu schaffen, die die Verwendung einer Zerkleinerungsmaschine mit Schneidwelle zur Zerkleinerung unterschiedlicher Materialien bei hohen Durchsatz ermöglichen.

Die Aufgabe wird durch Schneidwerkzeuge mit den Merkmalen de s Anspruch 1 gelöst.

Ein der Erfindung zugrundeliegendes Prinzip ist die Ausbildung von Schneidwerkzeugen mit Raumformen, die in einheitliche, im Querschnitt V-förmige Ausnehmungen einsetzbar und befestigbar sind und Schneidkanten unterschiedlicher Form und/oder Größe bzw. Art aufweisen.

Hierdurch wird es möglich, alleine durch Austausch des Schneidwerkzeuges und einer entsprechend angepaßten Schneidplatte den Durchsatz einer Zerkleinerungsmaschine zu optimieren und die Kornform des hierbei erzeugten Granulats einzustellen.

Durch das Vorsehen einer V-förmigen Nut,in die das Schneidwerkzeug mit zumindest teilbereichsweisem Formschluß einsetzbar ist, wird eine Verkipp- bzw. Verdrehsicherung geschaffen, wobei durch die Montage mit lediglich einer vertikalen längs- und quermittig angeordneten Bohrung eine Dreh- und Wendbarkeit eines derartigen Schneidwerkzeuges erreicht wird, so daß es viermal verwendet werden kann.

Die Erfindung wird beispielhaft anhand der Zeichnungen näher erläutert. Es zeigen:
- Fig. 1: eine aus der DE 42 42 740 A1 bekannte Zerkleinerungsmaschine im Querschnitt im Bereich der Schneidwelle,
- Fig. 2: eine Draufsicht auf einen Bereich der Schneidwelle, die bei der in Fig. 1 gezeigten Zerkleinerungsmaschine verwendet wird,
- Fig. 3A: ein aus dem Stand der Technik bekanntes Schneidwerkzeug im Querschnitt mit quadratischer Querschnittsform,
- Fig. 3B, 3D, 3E, 3F und 3H: jeweils ein erfindungsgemäßes Schneidwerkzeug im Querschnitt mit unterschiedlichen Querschnittsformen,
- Fig. 4: eine Draufsicht auf ein Schneidwerkzeug,
- Fig. 5A, 5B: eine Draufsicht und eine Seitenansicht eines Schneidwerkzeuges mit Hohlschliff,
- Fig. 6A: eine Frontansicht im Teilschnitt eines Schneidwerkzeugkörpers für ein Schneidwerkzeug mit auswechselbaren Schneidplättchen,
- Fig. 6B: eine Seitenansicht eines Schneidwerkzeuges mit auswechselbaren Schneidplättchen,
- Fig. 7A bis 7C: jeweils eine Rück-, Seiten- und Frontansicht eines Schneidplättchens.

Die erfindungsgemäßen Schneidwerkzeuge (Fig. 3B, 3D, 3E, 3F und 3H) sind einteilige, längliche Metallkörper mit zwei zueinander parallel angeordneten Stirn- bzw. Schneidflächen 13 und die Stirnflächen 13 verbindenden und senkrecht zu den Stirnflächen ausgerichteten Seiten- bzw. Mantelflächen 20. Die Raumformen dieser Schneidwerkzeuge 2 bilden somit jeweils einen geraden Zylinder mit unterschiedlichen Querschnittsformen. Die Querschnittsform der Schneidwerkzeuge 2 gemäß der ersten Ausführungsart stimmt somit mit der Form ihrer Stirnflächen 13 überein.

Die Schneidwerkzeuge 2 weisen eine in der Längsmitte eingebrachte, vertikale Bohrung 21 auf, die das Schneidwerkzeug 2 durchquert. Die Schneidwerkzeuge werden mittels einer Schraube (nicht dargestellt) in den Ausnehmungen 11 der Schneidwelle 1 befestigt, wobei die Ausnehmungen 11, die im Querschnitt V-förmig ausgebildet sind, zentral eine vertiakle Gewindebohrung aufweisen, in die die Schraube eingreift. Die Bohrung 21 eines solchen Schneidwerkzeuges ist an ihrem oberen Ende mit einer Ausnehmung 22 zur Aufnahme eines Schraubenkopfes versehen. Ist das Schneidwerkzeug 2 um eine horizontale Querachse 23 wendbar (Fig. 3B, 3H) so weist die Bohrung 21 an beiden Enden eine solche Ausnehmung 22 auf.

Die Querschnittsform der Schneidwerkzeuge 2 weist oberhalb der horizontalen Querachse 23 einen oberen Rand 24 und unterhalb der horizontalen Querachse einen unteren Rand 25 auf. Der untere Rand 25 dieser Schneidwerkzeuge 2 ist nach unten hin verjüngend ausgebildet, wobei er spitz zulaufend ausgeführt ist, so daß die Schneidwerkzeuge 2 um ihre horizontale Querachse 23 kippfrei lagernd in die V-förmige Ausnehmung 11 eingesetzt werden können.

Wesentlich ist, daß dieser untere Bereich der Querschnittsform einen Lagerbereich 26 zur kippfreien Lagerung in einheitlichen Ausnehmungen 11 bildet, in dem der Lagerbereich 26 der Schneidwerkzeuge 2 an die einheitliche Form der Ausnehmungen 11 einer Schneidwelle entsprechend angepaßt ist. So ist erfindungsgemäß die Ausnehmung 11 eine im Querschnitt rechteckige Nut, in die mit einem entsprechend formmäßig angepaßten Lagerbereich ein Schneidwerkzeug 2 kippfrei eingesetzt werden kann. Durch die raumformmäßige Anpassung an die einheitlichen Ausnehmungen 11 unterschiedlicher Schneidwerkzeuge 2 ist es möglich, diese ohne großen technischen Aufwand auszutauschen.

Die Länge der Schneidwerkzeuge 2 ist so bemessen, daß sie in der Ausnehmung 11 der Schneidwelle 1 mit ihrer entgegen der Drehrichtung 12 zeigenden Stirnfläche 13 an der Anlagefläche 14 der Ausnehmung 11 anliegen, so daß das Schneidwerkzeug 2 in Längsrichtung lagefixiert ist.

Die an der Schneidwelle 1 über die Oberfläche der Schneidwelle vorstehende. Kante zwischen der in Drehrichtung 12 zeigenden Stirnfläche und der angrenzenden Mantelfläche 20 bzw. den angrenzenden Mantelflächen 20 bildet die Schneidkante 16. Die Form der Schneidkante 16 wird durch den Verlauf bzw. der Form des oberen Randes 24 der Querschnittsfläche des Schneidwerkzeuges 2 festgelegt und stimmt mit dieser überein. Die Höhe H des Schneidwerkzeuges 2, das heißt der Abstand zwischen dem tiefsten Punkt des unteren Randes 24 und dem höchsten Punkt des oberen Randes 25 legt den Überstand der Schneidkante 16 über die Mantelfläche der Schneidwelle 1 fest. Ein kleiner Überstand bewirkt im Betrieb einen dünnen Span und ein großer Überstand einen entsprechend dickeren Span.

Fig. 3A zeigt ein aus dem Stand der Technik bekanntes Schneidwerkzeug 2 mit bekanntem quadratischem Querschnitt und einer einzigen Schneidspitze 17 pro Schneidkante 16. Dieses Schneidwerkzeug mit quadratischem Querschnitt weist die Höhe H auf.

Zur Erzeugung eines größeren Spans kann der spitz zulaufende obere Rand 24 um den Abstand H + Δ beabstandet sein, wodurch sich der Überstand an der Schneidwelle 1 gegenüber dem in Fig. 3A dargestellten, bekannten und im Querschnitt quadratischen Schneidwerkzeug um Δ vergrößert.

Der obere Rand 24 der Querschnittsfläche bzw. die Schneidkante 16 kann auch zick-zack-förmig mit zwei relativ nahe beieinander liegenden Spitzen 27 ausgebildet sein (Fig. 3D), wodurch der Durchsatz des zu zerkleinernden Materials gegenüber der Verwendung eines Schneidwerkzeuges 2 mit einer einzigen Spitze deutlich erhöht wird. Dieses Schneidwerkzeug 2 ist insbesondere zum Zerkleinern von faserigem Material geeignet.

Schneidwerkzeuge zur Zerkleinerung von homogenem, relativ weichem Material weisen vorzugsweise eine geradlinige, horizontale Schneidkante 16 auf, die sich vorzugsweise über die gesamte Breite des Schneidwerkzeuges 2 erstreckt, so daß sehr breite Spane abgehoben werden (Fig. 3E, 3F).

Zur Erzeugung von körnigem Granulat werden Schneidwerkzeuge 2 mit Schneidkanten 16 in der Form von stumpfen Spitzen 29 (Fig. 3 H) verwendet, wobei die Breite der stumpfen Spitze 29 entsprechend variiert werden kann. Die Schneidwerkzeuge 2 mit stumpfer Spitze 29 sind vorzugsweise symmetrisch um eine horizontale Ebene ausgebildet, so daß sie durch Wenden um die horizontale und die vertikale Querachse 23 bzw. 32 vierfach verwendet werden können.

Eine weitere Abwandlung des Schneidwerkzeuges 2 zur Ausdehnung der Leistungsfähigkeit der Zerkleinerungsmaschine ist die Ausgestaltung der Stirnfläche 13 mit einem Hohlschliff 33 (Fig. 5A, 5B), der angrenzend an der Schneidkante 16 eingebracht wird. Vorzugsweise wird im zentralen Bereich der Stirnfläche 13 ein ebenflächiger Bereich 34 belassen, so daß die Abstützung des Schneidwerkzeuges 2 an der Anlagefläche 14 in der Ausnehmung 11 sichergestellt ist.

Das in Fig. 5A und 5B dargestellte Schneidwerkzeug 2 mit Hohlschliff 33 weist abweichend von der Erfindung zur vereinfachten Darstellung einen quadratischen Querschnitt auf. Ein solcher Hohlschliff 2 kann auch erfindungsgemäß an den Stirnflächen 13 der in den Fig. 3B, 3D, 3E, 3F und 3H dargestellten Schneidwerkzeuge entsprechend eingebracht werden.

Eine weitere Ausführungsart des erfindungsgemäßen Schneidwerkzeuges 2 ist mehrteilig ausgebildet, mit einem Schneidwerkzeugkörper 35 und einem oder zwei Schneidplättchen 36 (Fig. 6A bis 7C). Der Schneidwerkzeugkörper 35 ist ein länglicher, einteiliger Metallkörper mit quadratischem Querschnitt, zwei Stirnflächen 13a und Seitenflächen 20. Die Länge des Schneidwerkzeugkörpers 35 ist etwas kürzer wie die der in den Fig. 3B, 3D, 3E, 3F und 3H dargestellten Schneidwerkzeuge 2. Der Schneidwerkzeugkörper 35 ist jedoch in gleicher Weise mit der vertikalen Bohrung 21 zur Befestigung in der Ausnehmung 11 versehen.

An den Stirnflächen 13a ist zentral eine horizontale Gewindebohrung 38 eingebracht, in der eine Schraube zur Befestigung eines Schneidplättchens 36 eingreifen kann. Die Stirnflächen 13a weisen eine konturierte Oberfläche mit zwei kreuzförmig angeordneten Nuten 37 auf, die sich jeweils zwischen den Spitzen der Stirnflächen 13a erstrecken.

Bei einer nicht erfindungsgemäßen Ausgestaltung sind die Schneidplättchen 36 dünne Metallplättchen, die eine entsprechend quadratische Form wie die Stirnflächen 13a des Werkzeugkörpers 35 aufweisen können. Im Zentrum der Schneidplättchen 36 ist ein Loch 38a eingebracht, das von einer Befestigungsschraube durchgriffen werden kann. An ihrer Rückseite weisen sie kreuzweise angeordnete Stege 39 auf, die raumformmäßig an die Nuten 37 der Stirnflächen 13a angepaßt sind, so daß die Schneidplättchen 36 formschlüssig und verdrehfest an den Stirnflächen 13a der Schneidwerkzeugkkörper 35 befestigt werden können.

Das aus dem Schneidwerkzeugkörper 35 und dem Schneidplättchen 36 bestehende Schneidwerkzeug 2 weist erfindungsgemäß die gleiche Raumform und die gleichen Abmessungen wie das in Fig. 3B, 3D, 3E, 3F und 3H dargestellte einteilige Schneidwerkzeug 2 auf. Alle vier Spitzen der Schneidplättchen 36 können als Schneidspitze 39 verwendet werden, so daß ein Schneidwerkzeug 2 mit zwei Schneidplättchen 36 acht-fach verwendet werden kann. Zudem können Schneidplättchen 36 mit den in den Fig. 3B, 3D, 3E, 3F, 3H gezeigten Raumformen am Schneidwerkzeugkörper befestigt werden, so daß auch diese Formenvielfalt der Schneiden beim mehrteiligen Schneidwerkzeug 2 gewährleistet ist. Das Schneidplättchen 36 kann auch mit einem Hohlschliff versehen werden.

Mit den erfindungsgemäßen Schneidwerkzeugen kann die Leistungsfähigkeit einer Zerkleinerungsmaschine wesentlich gesteigert werden. Durch die Größe der Löcher des Siebes 8 wird die Korngröße des Endgranulats festgelegt. Die Erfinder stellten fest, daß bei ungünstigen Proportionen, wie z.B. großem Überstand des Schneidwerkzeuges und kleiner Lochöffnung am Sieb 8 das zu zerkleinernde Material sehr oft durch den Gegenschnitt zwischen dem Schneidwerkzeug 2 und der Schneidplatte 3 bzw. den Nachschnittbalken 4 geführt werden muß, bis es durch das Lochsieb ausdringen kann. Hierdurch verringerten sich der Durchsatz und die Reibungswärme und die Werkzeugabsnutzung wird erhöht.

Mit den erfindungsgemäßen Formen der Schneidkante ist eine ideale Anpassung an das zu zerkleinernde Material und die Lochgröße des Siebes möglich, so daß die Korngröße und die Kornform des hierbei erzeugten Granulats gezielt eingestellt werden kann und der Durchsatz bei geringer Werkzeugabnutzung verbessert werden kann. Das Leistungsspektrum einer Zerkleinerungsmaschine kann somit durch die erfindungsgemäßen Schneidwerkzeuge 2 beträchtlich gesteigert werden.

Die Zerkleinerungsmaschinen können deshalb mit unterschiedlichen Sätzen von Schneidwerkzeugen und entsprechend geformten Schneidplatten 3 bzw. Nachschnittbalken 4 versehen werden, wobei die Zerkleinerungsmaschine einfach durch Austausch der Schneidwerkzeuge 2 und der entsprechenden Schneidplatten 3 bzw. Nachschnittbalken 4 an das zu zerkleinernde Material angepaßt werden können. Die Sätze von Schneidwerkzeugen 2 unterscheiden sich untereinander in der Form und/oder der Größe bzw. der Höhe H der Schneidwerkzeuge.

Die Zerkleinerungsmaschinen können sowohl im Querschnitt runde als auch polygone Schneidwellen aufweisen.

## Patentansprüche

1. Schneidwerkzeug für Zerkleinerungsmaschinen zum Einsetzen und Befestigen in einer im Querschnitt V-förmigen Ausnehmung (11) einer Schneidwelle (1), die eine Anzahl von Ausnehmungen (11) zur Aufnahme der Schneidwerkzeuge (2) aufweist, wobei ein Kantenbereich zwischen einer Stirnfläche (13) und mehreren Mantelflächen (20) des Schneidwerkzeuges (2) eine Schneidkante (16) bildet, wobei das Schneidwerkzeug (2) zwei zueinander orthogonale Mantelflächen (20) besitzt zum formschlüssigen Einsetzen und Befestigen in der V-förmigen Ausnehmung (11),
**dadurch gekennzeichnet,**
**daß** das Schneidwerkzeug (2) im Querschnitt eine von einer quadratischen Form abweichende, unregelmäßig vieleckige Form mit geraden Kanten aufweist, so daß die Schneidkante (16) in der Form von einer Schneidkante eines im Querschnitt quadratischen Schneidwerkzeuges derart abweicht, daß eine verlängerte Schneidkante (16) bzw. eine vergrößerte Schneidfläche erhalten wird.

2. Schneidwerkzeug nach Anspruch 1,
**dadurch gekennzeichnet,**
**daß** die Schneidkante (16) des Schneidwerkzeuges (2) eine gegenüber einer einzigen Spitze verbreiterte Form oder eine Form mit zumindest zwei Schneidspitzen (27) aufweist.

3. Schneidwerkzeug nach Anspruch 1 oder Anspruch 2,
**dadurch gekennzeichnet,**
**daß** die Schneidkante (16) eine Zick-Zack-Form mit zwei Schneidspitzen (27) bildet.

4. Schneidwerkzeug nach Anspruch 1 oder Anspruch 2,
**dadurch gekennzeichnet,**
**daß** die Schneidkante (16) eine geradlinig verlaufende horizontale Kante ist.

5. Schneidwerkzeug nach Anspruch 1 oder 2,
**dadurch gekennzeichnet,**
**daß** die Schneidkante (16) die Form einer stumpfen Spitze (29) aufweist.

6. Schneidwerkzeug nach einem der Ansprüche 1 bis 5,
**dadurch gekennzeichnet,**
**daß** ein Lagerbereich (26) des Schneidwerkzeuges (2) in seiner Querschnittsform den Ausnehmungen (11) angepaßt und vorzugsweise im Querschnitt V-förmig ausgebildet ist, so daß das Schneidwerkzeug (2) verkippfest in eine der Ausnehmungen (11) einsetzbar ist.

7. Schneidwerkzeug nach einem der Ansprüche 1 bis 6,
**dadurch gekennzeichnet,**
**daß** das Schneidwerkzeug (2) eine vertikale Durchgangsbohrung (21) aufweist, die sowohl quer- als auch längsmittig am Schneidwerkzeug (2) angeordnet ist.

8. Schneidwerkzeug nach einem der Ansprüche 1 bis 7,
**dadurch gekennzeichnet,**
**daß** die Länge des Schneidwerkzeuges (2) so bemessen ist, daß es in einer der Ausnehmungen (11) der Schneidwelle (1) mit ihrer in Drehrichtung nach hinten zeigenden Stirnfläche (13) an einer Anlagefläche (14) der Ausnehmungen (11) anliegt, so daß das Schneidwerkzeug (2) in Längsrichtung lagefixiert ist.

9. Schneidwerkzeug nach einem der Ansprüche 1 bis 8,
**dadurch gekennzeichnet,**
**daß** angrenzend an die Schneidkante (16) auf der Schneidfläche (13) ein Hohlschliff (33) eingebracht ist.

10. Schneidwerkzeug nach Anspruch 9,
**dadurch gekennzeichnet,**
**daß** auf beiden Stirnflächen (13) des Schneidwerkzeuges (2) Hohlschliffe (33) eingebracht sind.

11. Schneidwerkzeug nach Anspruch 10,
**dadurch gekennzeichnet,**
**daß** die Stirnflächen (13) einen ebenflächigen Bereich (34) angrenzend an einen der Hohlschliffe (33) aufweisen, wobei der ebenflächige Bereich (34) zur Abstützung des Schneidwerkzeuges (2) an einer Anlagefläche (14) der Ausnehmung (11) dient.

12. Schneidwerkzeug nach Anspruch 1,
**dadurch gekennzeichnet,**
**daß** das Schneidwerkzeug (2) aus einem Schneidwerkzeugkörper (35) und zumindest einem Schneidplättchen (36) ausgebildet ist, und der Schneidwerkzeugkörper (35) ein länglicher, einteiliger Metallkörper mit vorzugsweise quadratischem Querschnitt ist und zwei Stirnflächen (13a) und die Stirnflächen (13a) verbindende Mantelflächen (20) aufweist und das Schneidplättchen (36) an einer der Stirnflächen (13a) flächig aufliegend befestigbar ist, wobei an dem Schneidplättchen (36) die Schneidkante (16) ausgebildet ist.

13. Schneidwerkzeug nach Anspruch 12,
**dadurch gekennzeichnet,**
**daß** der Schneidwerkzeugkörper (35) an zumindest einer seiner Stirnflächen (13a) mittig eine horizontale Gewindebohrung (38) zur Aufnahme einer Schraube zur Befestigung des Schneidplättchens (36) aufweist, an dem ein Loch (38a) vorgesehen ist, das von einer Befestigungsschraube durchgriffen werden kann.

14. Schneidwerkzeug nach Anspruch 12 oder 13,
**dadurch gekennzeichnet,**
**daß** die Stirnfläche (13a) des Schneidwerkzeugkörpers (35) an den das Metallplättchen befestigbar ist, konturiert ausgebildet ist, wobei das Schneidplättchen (36) komplementär geformt ist, so daß die ineinander greifenden Konturen der Stirnfläche (13a) und des Schneidplättchens (36) eine Verdrehsicherung bilden.

15. Schneidwerkzeug nach Anspruch 14,
**dadurch gekennzeichnet,**
**daß** die Stirnfläche (13a) mit kreuzweise angeordneten Nuten (37) versehen ist.

16. Schneidwerkzeug nach einem der Ansprüche 12 bis 15,
**dadurch gekennzeichnet,**
**daß** das Schneidwerkzeug zwei Schneidplättchen (36) aufweist, die an den beiden Stirnflächen (13a) des Schneidwerkzeugkörpers (35) befestigbar sind.

17. Schneidwerkzeug nach einem der Ansprüche 1 bis 16,
**dadurch gekennzeichnet,**
**daß** das Schneidwerkzeug zwei im Bereich seiner Stirnfläche (13), die an die Schneidkante (16) angrenzt, gehärtet ist.

18. Schneidwerkzeug nach einem der Ansprüche 1 bis 17,
**dadurch gekennzeichnet,**
**daß** das Schneidwerkzeug (2) eine vertikale Durchgangsbohrung (21) aufweist, die sowohl quer- als auch längsmittig am Schneidwerkzeug (2) angeordnet ist, wobei die Bohrung (21) an beiden Enden eine Ausnehmung (22) zur Aufnahme eines Schraubenkopfes aufweist, so daß das Schneidwerkzeug um eine horizontale Achse gewendet und um die Bohrungsachse gedreht verwendet werden kann.

19. Zerkleinerungsmaschine mit einer Schneidwelle (1), die eine Anzahl von im querschnitt v-förmigen Ausnehmungen zur Aufnahme von Schneidwerkzeugen (2) und mit Schneidwerkzeugen (2) aufweist, wobei ein Kantenbereich zwischen einer Stirnfläche (13) und einer oder mehreren Mantelflächen des Schneidwerkzeugs (2) eine Schneidkante (16) bildet,
**dadurch gekennzeichnet,**
**daß** das Schneidwerkzeug (2) ein Schneidwerkzeug nach einem oder mehreren der Ansprüche 1 bis 18 ist.

## Claims

1. Cutting tool for shredding machines to be inserted and secured in a recess (11), which is V-shaped in cross section, in a cutting shaft (1) which has a number of recesses (11) for receiving the cutting tools (2), an edge region between an end face (13) and a plurality of lateral faces (20) of the cutting tool (2) forming a cutting edge (16), the cutting tool (2) having two lateral faces (20), which are orthogonal to one another, to be inserted and secured in a positively locking manner in the V-shaped recess (11), **characterized in that** the cutting tool (2), in cross section, is in the shape of an irregular polygon with straight edges, which deviates from a square shape, so that the cutting edge (16) deviates in shape from a cutting edge of a cutting tool which is square in cross section, in such a manner that a lengthened cutting edge (16) or an enlarged cutting surface is obtained.

2. Cutting tool according to Claim 1, **characterized in that** the cutting edge (16) of the cutting tool (2) is of a shape which is widened compared to a single point or is of a shape with at least two cutting points (27).

3. Cutting tool according to Claim 1 or Claim 2, **characterized in that** the cutting edge (16) is in the shape of a zig zag with two cutting points (27).

4. Cutting tool according to Claim 1 or Claim 2, **characterized in that** the cutting edge (16) is a horizontal edge which runs in a straight line.

5. Cutting tool according to Claim 1 or 2, **characterized in that** the cutting edge (16) is in the shape of a blunt point (29).

6. Cutting tool according to one of Claims 1 to 5, **characterized in that** the cross-sectional shape of a bearing region (26) of the cutting tool (2) is matched to the recesses (11) and is preferably of V-shaped form, so that the cutting tool (2) can be inserted into one of the recesses (11) in such a manner that it cannot tilt.

7. Cutting tool according to one of Claims 1 to 6, **characterized in that** the cutting tool (2) has a vertical through-bore (21) which is arranged in both the transverse and the longitudinal centre of the cutting tool (2).

8. Cutting tool according to one of Claims 1 to 7, **characterized in that** the length of the cutting tool (2) is such that, in one of the recesses (11) in the cutting shaft (1), it rests by means of its end face (13), which is facing towards the rear in the direction of rotation, against a bearing surface (14) of the recesses (11), so that the position of the cutting tool (2) is fixed in the longitudinal direction.

9. Cutting tool according to one of Claims 1 to 8, **characterized in that** a ground hollow (33) is formed next to the cutting edge (16) on the cutting surface (13).

10. Cutting tool according to Claim 9, **characterized in that** ground hollows (33) are formed on both end faces (13) of the cutting tool (2).

11. Cutting tool according to Claim 10, **characterized in that** the end faces (13) have a planar region (34) adjacent to one of the ground hollows (33), the planar region (34) being used to support the cutting tool (2) on a bearing surface (14) of the recess (11).

12. Cutting tool according to Claim 1, **characterized in that** the cutting tool (2) is formed from a cutting-tool body (35) and at least one small cutting tip (36), and the cutting-tool body (35) is an elongate, single-piece metal body which is preferably square in cross section and has two end faces (13a) and lateral faces (20) which connect the end faces (13a), and the cutting tip (36) can be secured to one of the end faces (13a) resting flat against it, the cutting edge (16) being formed at the cutting tip (36).

13. Cutting tool according to Claim 12, **characterized in that** the cutting-tool body (35), centrally on at least one of its end faces (13a), has a horizontal threaded bore (38) for receiving a screw for securing the cutting tip (36), on which there is a hole (38a) through which a securing screw can pass.

14. Cutting tool according to Claim 12 or 13, **characterized in that** the end face (13a) of the cutting-tool body (35) to which the small metal tip can be secured is of contoured design, the cutting tip (36) being of complementary shape, so that the contours of the end face (13a) and the cutting tip (36) which engage in one another act so as to prevent rotation.

15. Cutting tool according to Claim 14, **characterized in that** the end face (13a) is provided with grooves (37) arranged crosswise.

16. Cutting tool according to one of Claims 12 to 15, **characterized in that** the cutting tool has two cutting tips (36), which can be secured to the two end faces (13a) of the cutting-tool body (35).

17. Cutting tool according to one of Claims 1 to 16, **characterized in that** the cutting tool (2) is hardened in the region of its end face (13) which adjoins the cutting edge (16).

18. Cutting tool according to one of Claims 1 to 17, **characterized in that** the cutting tool (2) has a vertical through-bore (21) which is arranged centrally in both the transverse and longitudinal directions on the cutting tool (2), the bore (21), at both ends, having a recess (22) for receiving a screw head, so that the cutting tool can be used turned about a horizontal axis and rotated about the axis of the bore.

19. Shredding machine having a cutting shaft (1) which has a number of recesses, which are V-shaped in cross section, for receiving cutting tools (2), end having cutting tools (2), an edge region between an end face (13) and one or more lateral faces of the cutting tool (2) forming a cutting edge (16), **characterized in that** the cutting tool (2) is a cutting tool according to one or more of Claims 1 to 18.

## Revendications

1. Outil de coupe pour machines à broyer, destiné à être placé et fixé dans un évidement (11), de section transversale en forme de V, d'un arbre de coupe (1) qui présente un certain nombre d'évidements (11) pour accueillir les outils de coupe (2), la région d'arête entre une surface frontale (13) et plusieurs surfaces latérales (20) de l'outil de coupe (2) formant une arête de coupe (16), l'outil de coupe (2) comprenant deux surfaces latérales (20) qui sont orthogonales l'une par rapport à l'autre pour permettre l'insertion de par la forme et la fixation dans l'évidement en forme de V (11),
**caractérisé en ce que** l'outil de coupe (2) présente en section transversale une forme irrégulière polygonale à arêtes droites s'écartant de la forme carrée, de manière à ce que la forme de l'arête de coupe (16) s'écarte de celle d'une arête de coupe d'un outil de coupe à section transversale carrée, ce qui permet d'obtenir une arête de coupe (16) prolongée, ou une surface de coupe agrandie.

2. Outil de coupe selon la revendication 1,
**caractérisé en ce que** l'arête de coupe (16) de l'outil de coupe (2) présente une forme élargie par rapport à une pointe unique ou une forme comprenant au moins deux pointes de coupe (27).

3. Outil de coupe selon la revendication 1 ou la revendication 2,
**caractérisé en ce que** l'arête de coupe (16) présente une forme en zigzag à deux pointes de coupe (27).

4. Outil de coupe selon la revendication 1 ou la revendication 2,
**caractérisé en ce que** l'arête de coupe (16) est une arête horizontale droite.

5. Outil de coupe selon la revendication 1 ou 2,
**caractérisé en ce que** l'arête de coupe (16) présente la forme d'une pointe émoussée (29).

6. Outil de coupe selon l'une des revendications 1 à 5,
**caractérisé en ce que** la forme de la section transversale d'une région de support (26) de l'outil de coupe (2) est adaptée aux évidements (11) et a de préférence en section transversale la forme d'un V, l'outil de coupe (2) pouvant ainsi être inséré dans l'un des évidements (11) sans risque de basculer.

7. Outil de coupe selon l'une des revendications 1 à 6,
**caractérisé en ce que** l'outil de coupe (2) présente un alésage traversant vertical (21) disposé centralement sur l'outil de coupe (2) aussi bien dans le sens de la largeur que dans le sens de la longueur.

8. Outil de coupe selon l'une des revendications 1 à 7,
**caractérisé en ce que** la longueur de l'outil de coupe (2) est telle qu'une de ses surfaces (13) orientées vers l'arrière dans le sens de la rotation repose dans l'évidement (11) sur une surface d'appui (14) des évidements (11) de l'arbre de coupe (1), l'outil de coupe (2) étant ainsi immobilisé dans la direction longitudinale.

9. Outil de coupe selon l'une des revendications 1 à 8,
**caractérisé en ce que**, adjacent à l'arête de coupe (16), on a réalisé sur la surface de coupe (13) un bombé concave (33).

10. Outil de coupe selon la revendication 9,
**caractérisé en ce qu'**on a réalisé des bombés concaves (33) sur les deux surfaces frontales (13) de l'outil de coupe (2).

11. Outil de coupe selon la revendication 10,
**caractérisé en ce que** les surfaces frontales (13) présentent une région plane (34) adjacente à l'un des bombés concaves (33), la région plane (34) servant à l'appui de l'outil de coupe (2) sur une surface de support (14) de l'évidement (11).

12. Outil de coupe selon la revendication 1,
**caractérisé en ce que** l'outil de coupe (2) comprend un corps d'outil de coupe (35), et au moins une plaquette de coupe (36), et **en ce que** le corps (35) de l'outil de coupe est un corps métallique allongé d'une seule pièce, de préférence de section transversale carrée et comprend deux surfaces frontales (13a) et des surfaces latérales (20) qui relient lesdites surfaces frontales (13a), la plaquette de coupe (36) pouvant être fixée sur l'une des surfaces frontales (13a) en y reposant par une surface plane, et l'arête de coupe (16) étant formée sur la plaquette de coupe (36).

13. Outil de coupe selon la revendication 12,
**caractérisé en ce que** le corps (35) de l'outil de coupe comprend, au moins sur l'une de ses surfaces frontales (13a), centralement un alésage fileté horizontal (38) pouvant accueillir une vis de fixation de la plaquette de coupe (36), un trou (38a) étant prévu sur ladite plaquette qui peut être traversé par une vis de fixation.

14. Outil de coupe selon la revendication 12 ou 13,
**caractérisé en ce que** la surface frontale (13a) du corps (35) de l'outil de coupe sur lequel on peut fixer la plaquette métallique est profilée, la plaquette de coupe (36) ayant une forme complémentaire, de manière à ce que les profils qui s'emboîtent l'un dans l'autre de la surface frontale (13a) et de la plaquette de coupe (36) constituent une sécurité contre les torsions.

15. Outil de coupe selon la revendication 14,
**caractérisé en ce que** la surface frontale (13a) comprend des gorges (37) agencées en croix.

16. Outil de coupe selon l'une des revendications 12 à 15,
**caractérisé en ce que** l'outil de coupe comprend deux plaquettes de coupe (36) qui peuvent être fixées sur les deux surfaces frontales (13a) du corps (35) de l'outil de coupe.

17. Outil de coupe selon l'une des revendications 1 à 16,
**caractérisé en ce que** l'outil de coupe (2) est durci dans la région de sa surface frontale (13) adjacente à l'arête de coupe (16).

18. Outil de coupe selon l'une des revendications 1 à 17,
**caractérisé en ce que** l'outil de coupe (2) présente un alésage traversant vertical (21) disposé sur l'outil de coupe (2) centralement aussi bien dans la direction transversale que dans la direction longitudinale, l'alésage (21) présentant aux deux extrémités un évidement (22) pour accueillir une tête de vis, de manière à ce qu'on puisse utiliser l'outil de coupe basculé autour d'un axe horizontal et tourné autour de l'axe d'alésage.

19. Machine à broyer, comprenant un arbre de coupe (1) présentant un certain nombre d'évidements de section en V pour accueillir des outils de coupe (2) et comprenant des outils de coupe (2), une région d'arête entre une surface frontale (13) et l'une ou plusieurs surfaces latérales de l'outil de coupe (2) formant une arête de coupe (16),
**caractérisé en ce que** l'outil de coupe (2) est un outil de coupe selon l'une ou plusieurs des revendications 1 à 18.
